# EUROPÄISCHE PATENTSCHRIFT

(11) **EP 0 210 675 B1**
(45) Veröffentlichungstag und Bekanntmachung des Hinweises auf die Patenterteilung: **27.09.1989**
(21) Anmeldenummer: 86201035.2
(22) Anmeldetag: 14.06.1986
(51) Int. Cl.: B03C 3/68

(54) **Regelverfahren für ein Elektrofilter**
Control method for an electrostatic filter
Procédé pour réguler un filtre électrostatique

(30) Priorität: 26.07.1985 DE 3526754
(43) Veröffentlichungstag der Anmeldung: 04.02.1987
(73) Patentinhaber: METALLGESELLSCHAFT AG, 60015 Frankfurt (DE)
(72) Erfinder: Leussler, Wilhelm, D-6230 Frankfurt am Main 80 (DE)
(74) Vertreter: Rieger, Harald, Dr.

(56) Entgegenhaltungen:
- GB-A- 3 114 009
- US-A- 4 152 124

## Beschreibung

Die Erfindung bezieht sich auf ein Verfahren zum Betreiben eines Elektrofilters mit kleinstmöglichem Energieaufwand bei vorgegebenem Reingasstaubgehalt durch Regelung der Betriebsspannung mittels Semipulsen.

Aus der DE-OS 31 14 009 ist ein Elektrofilter bekanntgeworden, bei dem die Staubabscheidung dadurch erfolgt, daß zwischen den Niederschlagselektroden und den Sprühelektroden eine mittels Thyristor regelbare Gleichstrom-Hochspannung angelegt wird. Außerdem ist eine Steuerschaltung zur intermittierenden Ansteuerung des Thyristors vorgesehen, durch die die Wiederholungsperiode und/oder die Impulsbreite der Gleichstromhochspannung manuell oder automatisch einstellbar ist. Mit einer derartigen Steuerschaltung soll die Abscheideleistung des Elektrofilters insbesondere bei hohem spezifischen Staubwiderstand im Bereich von 1011 bis 10is _{ß} cm verbessert werden, in dem ein Elektrofilter normalerweise infolge von Gegen-Koronaeffekten nur unbefriedigend arbeitet.

Bei der bekannten Steuerschaltung wird der Thyristor in der Weise angesteuert, daß die Gleichstrom-Hochspannung während einer ersten Phase Ti (von beispielsweise 0,001 bis 1 s) angelegt und während einer zweiten Phase T₂ (von beispielsweise 0,01 bis 1 s) unterbrochen wird. Für das Verhältnis von Ti zu (T₁ + T₂), also von Einschaltzeit zu Einschalt- und Pausenzeit eines jeden Schaltzyklus ist der Ausdruck k-Wert gebräuchlich und für das gesamte Verfahren "Regelung mittels Semipulsen".

Das bekannte Verfahren zielt insbesondere darauf ab, einen Gegen-Koronaeffekt zu vermeiden, der im Strom-Spannungskennfeld durch einen vergleichsweise sehr steilen Anstieg des Stroms bei nur geringfügiger Erhöhung der Spannung gekennzeichnet ist. Bei derartigen Kennlinien ist ein hoher Energieaufwand mit niedriger Staubabscheideleistung des Elektrofilters verbunden. Da jedoch das Auftreten des Gegen-Koronaeffektes mit einer gewissen Verzögerung gegenüber einer von der üblichen Regelung veranlaßten Erhöhung der Spannung bzw. des Stroms erfolgt, ist es möglich mit der Methode des Semipulsens die Gegen-Koronaeffekte weitgehend zu vermeiden und einen wirtschaftlichen Betrieb des Elektrofilters zu erreichen.

Die Maßnahmen gemäß DE-OS 3114 009 zielen also darauf ab, auch im Bereich hoher spezifischer Staubwiderstände eine optimale Abscheideleistung zu erreichen.

Unberücksichtigt bleibt dabei aber, daß mit einer optimalen Abscheideleistung - je nachdem wie hoch der spezifische Staubwiderstand ist - ganz unterschiedliche Reingasstaubgehalte erreicht werden, die von einem vorgeschriebenen Wert nach oben und unten abweichen können. Mit anderen Worten, die bekannte Regelung orientiert sich nicht an dem eigentlichen Ziel der Staubabscheidung, nämlich den ursprünglich vorhandenen Staubgehalt auf einen Wert zu senken, der den Vorschriften entspricht. Eine wesentliche Unterschreitung vorgegebener Reingasstaubgehalte mag im Hinblick auf den Umweltschutz an sich zwar wünschenswert sein, belastet die Produktion aber mit vermeidbaren Kosten und gefährdet zumindest tendenziell die Wettbewerbsfähigkeit. Ohne Einbeziehung des Reingasstaubgehaltes in das Regelsystem für einen Elektrofilter mag die Regelung zwar technisch optimal sein, eine wirtschaftliche Optimierung kann so aber nicht erreicht werden.

Es besteht somit die Aufgabe, das anhand der DE-OS 31 14 009 skizzerte Regelverfahren für ein Elektrofilter dahingehend weiterzuentwicklen, daß unter wechselnden Betriebsbedingungen nicht nur die jeweils optimale Abscheideleistung erreicht wird, sondern daß der vorgeschriebene Reingasstaub jeweils unter wirtschaftlich optimalen Bedingungen, d.h. mit kleinstmöglichem Energieaufwand eingehalten wird.

Zur Lösung dieser Aufgabe wird bei dem gattungsmäßigen Verfahren vorgeschlagen, daß
a) für ein vorgegebenes Elektrofilter ein repräsentatives Feld der Strom-Spannungs-Kennlinien für ungepulste Spannung (k = 1) bei verschiedenen Staubwiderständen aufgenommen wird (I = f(V,92»,
b) zu jeder Kennlinie derjenige kleinste k-Wert ermittelt wird, mit dem der vorgegebene Reingasstaubgehalt noch erreicht wird,
c) jeder Kennlinie der so ermittelte kleinste k-Wert zugeordnet wird und die laufende Regelung des Elektrofilters anhand dieses Kennfeldes vorgenommen wird, indem
d) die aktuelle Kennlinie bei ungepulster Spannung mit dem Kennfeld verglichen und schließlich der k-Wert eingestellt wird, der zu der Kennlinie des Feldes gehört, die mit der aktuellen Kennlinie zusammenfällt bzw. als nächste unterhalb der aktuellen Kennlinie liegt.

In weiterer Ausbildung des Erfindungsgedankens ist vorgesehen, daß das Kennfeld entweder bei der Inbetriebnahme eines Elektrofilters oder anhand von Erfahrungswerten erstellt wird. Außerdem ist vorgesehen, daß das Kennfeld unter Verwendung der im Betrieb ermittelten aktuellen Kennlinien laufend korrigiert wird. Die Einstellung des k-Wertes gemäß Maßnahme d) in Anspruch 1 wird in vorgegebenen zeitlichen Abständen wiederholt. Schließlich ist bei dem erfindungsgemäßen Verfahren vorgesehen, daß alle Verfahrensschritte völlig automatisch ablaufen.

Weitere Einzelheiten und Vorteile werden anhand der Figuren 1 bis 5 näher erläutert.
Fig. 1 zeigt das vereinfachte Schaltbild für die Spannungsversorgung eines Elektrofilters mit Semipuls-Regelung.
Fig. 2 zeigt den zeitlichen Verlauf der Primärspannung bei einem k-Wert = 1/3.
Fig. 3 zeigt den zeitlichen Verlauf des Filterstromes bei einem k-Wert = 1/3.
Fig. 4 zeigt die am Elektrofilter anliegende Spannung bei einem k-Wert = 1/3.
Fig. 5 zeigt vier Strom-Spannungskennlinien, denen vier verschiedene k-Werte zugeordnet sind.

Die Einspeisung der Energie in das Elektrofilter erfolgt gemäß Fig. 1 über zwei antiparallel geschalteten Thyristo ren 1, einen Hochspannungstransformator 3 und einen Gleichrichter 4. Die Niederschlagselektroden liegen wie das Filtergehäuse 7 an Erde 8, während die Sprühelektroden mit dem Minuspol der Hochspannungsquelle verbunden sind. Der Primärstrom des Hochspannungstransformators 3 wird mittels Stromwandler 2 gemessen. Die Ermittlung des Sekundär- bzw. Filterstroms erfolgt über einen Shunt 5, während die Sekundär- bzw. Filterspannung über eine Meßbrücke 6a, 6b gemessen wird. Die Meßwerte (von 2, 5, 6a und 6b) werden einem elektronischen Regelgerät 9 zugeführt, das die Impulse zum Zünden des Thyristors 1 erzeugt. Das Regelgerät 9 arbeitet vollautomatisch; es überwacht den Strom und verhindert, daß der Nennstrom überschritten wird; es überwacht die Spannung und sorgt dafür, daß immer mit einer möglichst nahe an der Überschlagsspannung liegenden Spannung gearbeitet wird, daß bei Überschlägen die Spannung abgesenkt und bei Dauerkurzschluß die Anlage abgeschaltet wird.

Außerdem ist ein Mikrocomputer 10 vorgesehen, in dem die digitalisierten Kennlinien des Filters mit den zugehörigen k-Werten abgespeichert sind. In vorgegebenen Intervallen wird über das Regelgerät 9 die aktuelle Strom-Spannungskennlinie des Filters aufgenommen, diese mit den gespeicherten Kennlinien verglichen und ein neuer k-Wert an das Regelgerät weitergegeben, falls sich aus dem Kennlinienvergleich ein günstigerer k-Wert ergeben hat.

Erfindungsgemäß sind den unter verschiedenen Betriebsbedingungen aufgenommenen Kennlinien jeweils die k-Werte zugeordnet, mit denen ein vorgegebener Reingasstaubgehalt mit geringstmöglichem Energieaufwand eingehalten werden kann. Da die Meß- und Rechenvorgänge sehr schnell ablaufen, tritt während der Neuaufnahme einer Kennlinie keine Verschlechterung des Abscheidegrades auf. Da moderne Elektrofilter zudem in der Regel mehrere hintereinander geschaltete Filter aufweisen, die in der beschriebenen Weise nacheinander überprüft und optimiert werden, können selbst stark und rasch wechselnde Änderungen der Betriebszustände unter Beibehaltung der Energieverbrauchsoptimierung ohne Überschreitung vorgegebener Reingasstaubgehalte ausgeregelt werden.

Außerdem ist es möglich, jeweils nur ausgewählte Teilstücke der Kennlinien miteinander zu vergleichen, wobei die Zeit für die Aufnahme des Kennlinienteils entsprechend verkürzt und dementsprechend auch schneller auf Änderungen im Filterbetrieb reagiert werden kann. Die Wiederholungsintervalle können zwischen wenigen Minuten und Stunden eingestellt werden, je nach dem ob es sich wie bei der Entstaubung von Stahlkonvertern um rasch wechselnde Betriebszustände oder um nur geringfügige und langsame Änderungen wie bei der Entstaubung der Kesselabgase von Kraftwerken handelt.

In Fig. 2 ist die Primärspannung des Hochspannungstransformators 3 als gestrichelte Linie für den Wert k=1 (umgepulst) und als durchgezogene Linie für den Wert k=1/3 dargestellt, d.h. es wird von insgesamt 3 vollen Sinuswellen über den Thyristor nur jede dritte gezündet.

In Fig. 3 ist der Sekundärstrom des Gleichrichters 4 bzw. der Flterstrom bei einem Pulsbetrieb gemäß Fig. 1 dargestellt. Auf jeweils zwei Pulse folgt eine stromlose Zeit von doppelter Länge der Pulszeit.

Fig. 4 zeigt die am Elektrofilter anliegende Spannung. Da das Filter als Kondensator wirkt, geht die Spannung nach dem Pulsen nicht auf Null zurück, sondern auf einen mehr oder weniger hohen "Restwert". Bei erneutem Pulsen wird sie wieder auf den maximalen Wert angehoben.

Fig. 5 schließlich zeigt das Kennlinienfeld eines Filters, d.h. den aufgenommenen Strom als Funktion der angelegten Spannung für verschiedene Betriebszustände. Letztere werden durch die Gastempertur, die Gaszusammensetzung, den Staubwiderstand und durch eine Reihe weiterer Einflußgrößen bestimmt. Erfindungsgemäß sind den verschiedenen Kennlinien die k-Werte zugeordnet worden, die angewandt werden müssen, wenn der vorgegebene Reingasstaubgehalt mit kleinstmöglichem Energieaufwand erreicht werden soll.

Die mit k=1 bezeichnete Kennlinie zeigt den für niedrige Staubwiderstände bis etwa 10¹¹ Q cm typischen Verlauf, während die mit k = 0,1 bezeichnete Kennlinie den Verlauf bei sehr hohen Staubwiderstand mit mehr als 10¹³ 0 cm zeigt. Die beiden anderen Kennlinien beziehen sich auf dazwischen liegende Staubwiderstände.

Aus der Zuordnung der k-Werte zu den Kennlinien läßt sich folgendes ablesen. Während man bei niedrigen Staubwiderständen den vorgegebenen Reingasstaubgehalt am besten mit einer ungepulsten Arbeitsweise erreicht, wird das gleiche Ziel bei sehr hohen Staubwiderständen erreicht, wenn die Pausenzeit beispielsweise 9 mal so lang ist, wie die Pulszeit Tᵢ, d.h. wenn nur während einem 1/10 der Zeit gepulst wird. Interessant und optimierungsbedürftig sind insbesondere die Kennlinien zwischen den k-Werten 1 und 0,1, weil der Staubwiderstand in vielen Fällen zwischen 1011 und 10¹³ _{Q} cm liegt und hier eine wiederholte, genaue Anpassung an die aktuellen Gegebenheiten besonders wichtig und lohnend ist.

Mit dem erfindungsgemäßen Verfahren ist es möglich, unter allen vorkommenden Betriebszuständen einen vorgegebenen Reingasstaubgehalt mit geringstem Energieaufwand zu erreichen. Bei der Festlegung von Emissionsgrenzen kann man nicht nur eine möglichst geringe Umweltbelastung anstreben, man muß auch die technischen Möglichkeiten und wirtschaftlichen Belastungen berücksichtigen. Würden die Reingasstaubgehalte beispielsweise bei einer Stromerzeugungsanlage so niedrig angesetzt, daß der Aufwand sie zu realisieren, so hoch ist, daß mit dem erzeugten Strom keine Gewinne gemacht werden können, dann würde man solche Anlage nicht mehr betreiben bzw. gar nicht erst bauen. Will man aber die Stromversorgung sicherstellen, dann müssen die Reingasstaubgehalte realistisch festgelegt werden. Wenn nun unter Verwendung des Erfindungsgedankens nicht ein kleinstmöglicher Reingasstaubgehalt - ohne Rücksicht auf den Energieaufwand - sondern die Einhaltung eines vorgegebenen Reingasstaubgehaltes mit gerinstmöglichem Energieaufwand angestrebt und realisiert wird, so kann das dazu führen, daß auch niedrigere Reingasstaubgehalte realistisch, d.h. technisch und wirtschaftlich realisierbar werden.

## Patentansprüche

1. Regelverfahren für ein Elektrofilter, das aus einem Wechselspannungsnetz über Thyristoren, einen Hochspannungstransformator und einen Gleichrichter mit Energie versorgt wird und bei dem die Leistungsregelung durch intermittierende Ansteuerung der Thyristoren in der Weise erfolgt, daß während einer ersten Phasen T1 die Gleichstrom-Hochspannung zwischen den Elektroden anliegt und daß sie während einer zweiten Phase T2 unterbrochen ist, wobei die Wiederholungsperiode und die Impulsbreite einstellbar sind, dadurch gekennzeichnet, daß der Energieaufwand bei vorgegebenem Reingasstaubgehalt minimiert wird, indem für ein vorgegebenes Elektrofilter
a) ein repräsentatives Feld der Strom-Spannungs-Kennlinien für ungepulste Spannung (k = 1) bei verschiedenen Staubwiderständen aufgenommen wird (I = f(V,Ω)),
b) zu jeder Kennlinie derjenige kleinste k-Wert ermittelt wird, mit dem der vorgegebene Reingasstaubgehalt noch erreicht wird,
c) jeder Kennlinie der so ermittelte kleinste k-Wert zugeordnet wird und die laufende Regelung des Elektrofilters anhand dieses Kennfeldes vorgenommen wird, indem
d) die aktuelle Kennlinie bei ungepulster Spannung mit dem Kennfeld verglichen und schließlich der k-Wert eingestellt wird, der zu der Kennlinie des Feldes gehört, die mit der aktuellen Kennlinie zusammenfällt bzw. als nächste unterhalb der aktuellen Kennlinie liegt.

2. Verfahren nach Anspruch 1, dadurch gekennzeichnet, daß das Kennfeld bei der Inbetriebnahme eines Elektrofilters erstellt wird.

3. Verfahren nach Anspruch 1, dadurch gekennzeichnet, daß das Kennfeld mit Erfahrungswerten aufgestellt wird.

4. Verfahren nach einem der Ansprüche 1 bis 3, dadurch gekennzeichnet, daß das Kennfeld unter Verwendung der im Betrieb ermittelten aktuellen Kennlinien laufend korrigiert wird.

5. Verfahren nach einem der Ansprüche 1 bis 4, dadurch gekennzeichnet, daß die Einstellung des k-Wertes gemäß Maßnahme d in Anspruch 1 in vorgegebenen zeitlichen Abständen wiederholt wird.

6. Verfahren nach einem der Ansprüche 1 bis 5, dadurch gekennzeichnet, daß die einzelnen Schritte vollständig automatisch ablaufen.

## Claims

1. An automatic control method for an electrostatic precipitator which is supplied with energy from an alternating current grid by thyristors, a high-voltage transformer and a rectifier, and in which the power control takes place by intermittent triggering of the thyristors in such a way that during a first phase T1 the direct current high voltage is applied between the electrodes and that it is interrupted during a second phase T2, the repetition period and the pulse width being adjustable, characterised in that the expenditure of energy at a predetermined pure gas dust content is minimised by
a) representative current-voltage characteristics for unpulsed voltage (k = 1) being recorded at different dust resistivities (I = f(V, Q)),
b) for each characteristic the lowest k-value being determined with which the predetermined pure gas dust content is still achieved,
c) the lowest k-value thus determined being associated with each characteristic, and the continuous automatic control of the electrostatic precipitator being performed with reference to these recorded characteristics by
d) comparing the actual characteristic at unpulsed voltage with the recorded characteristics and finally setting the k-value which belongs to the recorded characteristic which coincides with the actual characteristic or is next below the actual characteristic for a given electrostatic precipitator.

2. A method according to Claim 1, characterised in that the characteristics are recorded when an electrostatic precipitator is put into operation.

3. A method according to Claim 1, characterised in that the characteristics are drawn up with experimental values.

4. A method according to one of Claims 1 to 3, characterised in that the recorded characteristics are continually corrected using the actual characteristics determined during operation.

5. A method according to one of Claims 1 to 4, characterised in that the setting of the k-value in accordance with measure d) in Claim 1 is repeated at predetermined intervals in time.

6. A method according to one of Claims 1 to 5, characterised in that the sequence of individual steps takes place fully automatically.

## Revendications

1. Procédé de régulation pour un électrofiltre, qui est alimenté en énergie à partir d'un réseau à tension alternative, par l'intermédiaire de thyristors, d'un transformateur à haute tension et d'un redresseur, et selon lequel la régulation de puissance est réalisée au moyen d'une commande intermittente des thyristors de telle manière que la haute tension en courant continu est appliquée entre les électrodes pendant une première phase T1 et est interrompue pendant une seconde phase T2, la période de répétition et la durée des impulsions étant réglables, caractérisé par le fait que pour un électrofiltre prédéterminé on réduit au minimum la dépense en énergie pour une teneur prédéterminée en poussières du gaz purifié,
a) en enregistrant un ensemble représentatif des courbes caractéristiques courant-tension pour une tension non pulsée (k = 1) pour différentes résistances fournies par les poussières (I = f(V, ⁹2»^{,}
b) en déterminant pour chaque courbe caractéristique la plus petite valeur k, pour laquelle on obtient encore la teneur prédéterminée en poussières du gaz purifié,
c) en associant la plus petite valeur k ainsi déterminée à chaque courbe caractéristique et en réalisant la régulation continue de l'électrofiltre sur la base de cet ensemble de courbes caractéristiques, en
d) en comparant la courbe caractéristique actuelle pour la tension non pulsée à l'ensemble des courbes caractéristiques et en réglant finalement la valeur k, qui est associée à la courbe caractéristique de l'ensemble de courbes, qui coïncide avec la courbe caractéristique actuelle ou la plus proche au-dessous de la courbe caractéristique actuelle.

2. Procédé suivant la revendication 1, caractérisé par le fait qu'on établit l'ensemble des courbes caractéristiques lors de la mise en service de l'électrofiltre.

3. Procédé suivant la revendication 1, caractérisé par le fait qu'on établit l'ensemble des courbes caractéristiques à l'aide de leurs valeurs empiriques.

4. Procédé suivant l'une des revendications 1 à 3, caractérisé par le fait qu'on corrige en permanence l'ensemble de courbes caractéristiques moyennant l'utilisation des courbes caractéristiques actuelles déterminées pendant le fonctionnement.

5. Procédé suivant l'une des revendications 1 à 4, caractérisé par le fait que le réglage de la valeur k conformément à la disposition d de la revendication 1 est répété à des intervalles de temps prédéterminés.

6. Procédé suivant l'une des revendications 1 à 5, caractérisé par le fait que les différents pas sont exécutés d'une manière entièrement automatique.
